# EUROPÄISCHE PATENTSCHRIFT

(11) **EP 0 432 192 B1**
(45) Veröffentlichungstag und Bekanntmachung des Hinweises auf die Patenterteilung: **10.02.1993**
(21) Anmeldenummer: 89909703.4
(22) Anmeldetag: 31.08.1989
(51) Int. Cl.: H05B 3/56

(54) **PARALLEL-HEIZBAND**
PARALLEL ELECTRIC BAND HEATER
RUBAN DE CHAUFFE PARALLELE

(30) Priorität: 02.09.1988 DE 8811264 U
(43) Veröffentlichungstag der Anmeldung: 19.06.1991
(73) Patentinhaber: MONETTE KABEL- UND ELEKTROWERK GMBH, D-35037 Marburg (DE)
(72) Erfinder: LAMSHÖFT, Lothar, D-3550 Marburg 1 (DE); BODENBENDER, Claus, D-3550 Marburg 1 (DE); WINKLER, Bernd, D-3551 Lahntal 3 (DE)
(74) Vertreter: Voigt, Günter, Dipl.-Ing.
(86) Internationale Anmeldenummer: DE8900573
(87) Internationale Veröffentlichungsnummer: WO9003091

(56) Entgegenhaltungen:
- EP-A- 092 406
- EP-A- 096 492
- DE-A- 3 320 420
- FR-A- 2 533 101
- GB-A- 2 197 170
- US-A- 4 100 673
- US-A- 4 314 145

## Beschreibung

Die Erfindung bezieht sich auf ein Parallel-Heizband gemäß Oberbegriff des Anspruchs 1.

Ein solches Parallel-Heizband ist grundsätzlich bereits aus der US-PS 3 757 086 bekannt. Dort wird die Einzelisolierung der Anschlußleiter an vorgegebenen Stellen dadurch überbrückt,daß eine elektrisch leitende Kontaktbrücke durch die Isolierung hindurch bis zum Anschlußleiter getrieben wird. Über die Kontaktbrücke wird ein leitendes Band gelegt und ringförmig um die Anschlußleiter gewickelt. Auf diesem leitenden Band hat der Heizleiter dann elektrischen Kontakt mit dem zugeordneten Anschlußleiter. Im übrigen liegt der Heizleiter jedoch auf der Isolierung der Anschlußleiter auf.

Ferner ist aus der GB-OS 2 110 910 ein Heizband bekannt, bei dem der Heizleiter zunächst wendelförmig um eine Glass-Fiber-Seele und die Glas-Fiber-Seele mit Heizleiter dann wendelförmig um die gemeinsame Isolierung zweier parallelverlaufender Anschlußleiter gelegt ist. In vorgegebene Abständen ist die über dem einen oder anderen Anschlußleiter liegende Isolierung abwechselnd entfernt,so daß der Heizleiter abwechselnd mit dem einen und dem anderen Anschlußleiter Kontakt erhält. Der zwischen zwei Kontaktstellen liegende Abschnitt des Heizleiters liegt damit an der vollen Spannung der Anschlußleiter.

Aus der EP-A 0 096 492 ist es bekannt, flache Heizleiter an beiden Seiten eines flachen Isolierstreifens anzuordnen und den so gebildeten Querschnitt wendelförmig mit Anschlußleitern zu umwickeln. So entstehen über längere Strecken nicht genau zu definierende Kontakte zwischen Anschlußleitern und Heizleitern.

Aus der GB-A 2 197 170 ist ein Heizleiter bekannt, bei dem die unterschiedlichen Anschlußleiter an genau definierten Stellen von ihrer Isolierung befeeit und freigelegt sind. Durch Verringerung der Steigung der Heizwendel im Kontaktbereich wird die Zahl der Berührungspunkte zwischen Heizwendel und Anschlußleitern erhöht und damit der Kontakt zwischen Anschlußleitern und Heizwendel verbessert.

Aus der US-A 4 314 145 ist eine selbstregulierende Heizleitung bekannt, die nicht-metallische Widerstandsschichten aufweist. Bei solchen Widerstandsschichten stellen sich wegen des PTC-Koeffizienten hohe Einschaltströme ein, die durch besondere Maßnahmen beherrscht werden.

Aus der US-A 4 100 673 ist eine Parallel-Heizleitung bekannt, bei der durch wechselseitiges Entfernen der Isolierung auf den beiden, miteinander verseilten Anschlußleitern und Aufbringen eines Widerstandsdrahtes ein Heizband entsteht, wie es im Oberbegriff des Anspruchs 1 beschrieben ist.

Aus der DE-A 3 320 420 ist ein flexibles Heizelement bekannt, bei dem die Kontaktierung zwischen Heizleiter und Anschlußleiter durch Löten, Schweißen etc. verbessert wird.

Aus der FR-A 2 533 101 ist eine Heizleitung bekannt, bei der zusätzlich mindestens eine weitere Meß- oder Versorgungsleitung vorgesehen ist.

Aus der EP-A 0 092 406 schließlich sind metallische Heizleiter mit Konstantwiderstand und selbstregulierende Heizleitungen mit nicht-metallischen Widerstandsschichten bekannt. Es werden Möglichkeiten beschrieben, wie der wegen der PTC-Eigenschaften hohe Einschaltstrom beherrscht werden kann.

Parallel-Heizleitungen bestehen fast ausnahmslos aus zwei getrennt isolierten oder in Form von Zwillingslitzen isolierten Kupferleitern. Die als Anschlußleitungen dienenden Kupferleiter sind im allgemeinen einzeln isoliert und werden üblicherweise parallelliegend mit gemeinsamer Ummantelung umgeben (Prospekt ke kabelmetall electro "Flexwell-Parallelheizleitung").

In unterschiedlichen Abständen, üblicherweise in Abständen von etwa einem Meter, wird die Isolierung der Anschlußleitung seitlich in geeigneter Weise auf etwa 10 bis 20 Millimeter derart entfernt, daß die Kupferleiter freigelegt sind. Dieses geschieht abwechselnd auf der einen und der gegenüberliegenden anderen Schmalseite der Paralleladern. Über die so vorbereitete Parallelleitung wird dann ein Widerstandsdraht aus geeignetem Material mit vorbestimmtem Durchmesser und bestimmter Steigung gewendelt.

Damit ergeben sich an den Stellen, an denen die Isolierung der Anschlußleiter entfernt worden ist Kontaktstellen zwischen Anschlußleitung und Widerstandsdraht, die normalerweise durch Verlötung fixiert werden.

Anschließend wird dann über diese Anordnung eine extrudierte gemeinsame Außenisolierung und von Fall zu Fall noch ein Schutzgeflecht und/oder ein besonderer Außenmantel angebracht.

Isolier- und Mantelwerkstoffe können sein: Thermoplaste, Elastomere oder auch Kombinationen von derartigen Werkstoffen, und zwar auch in vernetzter Form für Verwendung als Heizleitung zur Rohrbegleitheizung für Prozeßregelanlagen in Industrie- und Chemiebetrieben. Dort haben sich insbesondere für derartige Heizleitungen Isolier- und Mantelwerekstoffe aus Fluorkunststoffen, z.B. FEP, durchgesetzt für Einsatztemperaturen bis 200 Grad Celsius.

Dieser Werkstoff wird vorwiegend im Extrusionsverfahren aufgebracht mit Temperaturen bis 400 Grad Celsius.

Als nachteilig für die Dauerfunktionsfähigkeit für derartig aufgebaute Leitungen hat sich der unterschiedliche Wärmedehnungskoeffizient der in der Leitung vorhandenen Materialien herausgestellt. Insbesondere die wesentlich höhere Ausdehnung des Fluorkunststoffes zu der darüber gewickelten Widerstandswendel hat sich als nachteilig erwiesen. Der relativ dünne Wendeldraht erfährt während der Aufbringung der Isolierung bei hohen Temperaturen durch die Erwärmung und Dehnung des Unterbaues eine Reckung, die bei Schrumpfung, bei Abkühlung des Fluorkunststoffes nicht wieder in die Ausgangslage zurück kehrt.

Der Widerstandsleiter erhält dadurch mechanische Spannungen die zu Verwerfungenen und Verwölbungen, sog. Klankenbildungen, führen.

Dieser Vorgang wiederholt sich insbesondere bei höheren Prozeßtemperaturen in der Anwendung und intermittierendem Betrieb immer wieder.

Als Folge daraus ergibt sich eine Herabsetzung der Lebensdauer der Heizleitung in Folge von Kurzschlüssen zwischen den einzelnen Windungen der Widerstandleiter und letztlich ein Bruch des Widerstandsleiters.

Der Erfindung liegt die Aufgabe zugrunde, die bisher bekannten Parallel-Heizleitungen derart weiterzubilden, daß die aus den erwähnten Gründen auftretenden Klankenbildungen, Kurzschlüsse und Brüche des Widerstandsleiters vermieden werden.

Die Lösung dieser Aufgabe erfolgt erfindungsgemäß durch die Merkmale des Anspruchs 1.

Vorteilhafte Weiterbildungen ergeben sich aus den Unteransprüchen.

Die Erfindung wird nachfolgend unter Bezugnahme auf die Zeichnungsfiguren beispielsweise erläutert. Es zeigen:
Fig. 1 eine schematische Darstellung eines Parallel-Heizbandes in perspektivischer Darstellung,
Fig. 2 einen Querschnitt durch das Parallel-Heizband mit Ausgleichselement unterhalb der Heizwendel und
Fig. 3 einen Querschnitt durch ein Parallel-Heizband mit Ausgleichselement außerhalb der Heizwendel.

Das in Figur 1 perspektivisch dargestellte Parallel-Heizband 10 besteht aus zwei Anschlußleitungen 11 und 12, die normalerweise als Kupferlitzen oder Kupferdrähte ausgebildet sind und mit einer Einzelisolierung 13 bzw. 14 oder auch einer gemeinsamen Isolierung derart umgeben sind, daß die beiden Anschlußleitungen 11 und 12 parallel verlaufen.

In unterschiedlichen Abständen, üblicherweise in Abständen von etwa einem Meter, wird die Isolierung 13, 14 seitlich in geeigneter Weise auf einer Länge von etwa 1 bis 2 Zentimetern seitlich derart entfernt, daß die Anschlußleitungen 11 bzw. 12 freigelegt werden. Dieses geschieht abwechselnd auf der einen oder der anderen Schmalseite der Paralleladern.

An den freigelegten Stellen liegt die Widerstandsleitung 18 direkt auf einer der beiden Anschlußleitungen 11 bzw. 12 auf. Es entsteht dort ein elektrischer Kontakt zwischen der jeweiligen Anschlußleitung 11 bzw. 12 und der Widerstandsleitung 18 (Heizleitung), der durch geeignete Maßnahmen, beispielsweise Verlötung, optimiert werden kann. Dadurch daß wechselweise die eine oder die andere Anschlußleitung 11 bzw. 12 abisoliert wird, liegt zwischen dem so definierten Abschnitten der Widerstandsleitung 18 (Heizleitung) jeweils die volle Versorgungs-spannung an. Es ergibt sich somit für jeden Abschnitt eine ganz bestimmte Heizleistung pro Längeneinheit des Heizbandes 10, die durch Wahl des Widerstandswertes variiert werden kann.

Auf die aus den Anschlußleitungen 11 und 12 mit Isolierungen 13 und 14 gebildete Parallelleitung wird ein Ausgleichselement 15 in Form einer elastischen Schicht aufgebracht, wie dies in Fig. 1 dargestellt wird. Es kann aber auch - wie in den Fig. 2 und 3 prinzipiell angedeutet - ein elastisches Band oder eine elastische Schnur als Ausgleichselement 16 in den Einschnitt 17 zwischen den Isolierungen 13 bzw. 14 der Anschlußleitungen 11 und 12 vorgesehen werden.

Das schnurförmige Ausgleichselement 16 kann dabei - wie in Fig. 2 dargestellt - zunächst in den Einschnitt 17 eingelegt werden und dann die so aufgebaute Anordnung insgesamt von der wendelförmig aufgebrachten Widerstandsleitung 18 umgeben werden. Es kann aber auch - wie in Fig. 3 dargestellt - das Ausgleichselement 16 derart von außen auf die Widerstandsleitung 18 aufgelegt werden, daß es die Widerstandsleitung 18 in den Einschnitt 17 zwischen den Isolierungen 13 und 14 der Anschlußleitungen 11 und 12 drückt.

In beiden Fällen ergibt sich eine sehr wirkung:volle Fixierung der Widerstandsleitung 18.

In an sich bekannter Weise können die beiden isolierten Anscnlußleitungen 11, 12 mit ihren Isolierungen 13, 14 auch von einem Zwischenmantel umgeben werden. Ein solcher Zwischenmantel kann auch stattdessen oder zusätzlich an anderer Stelle vorgesehen werden, beispielsweise als Umhüllung auch der Widerstandsleitung 18 oder - wie in Fig. 1 angedeutet - zwischen einer abschirmenden Ummantelung aus Drahtgeflecht und dem Außenmantel 20.

Das Ausgleichselement 15 bzw. 16 führt einmal dazu, daß zwischen den beiden unterschiedlichen temperaturbedingten Ausdehnungen vermittelt wird, und zum anderen dazu, daß eine gute Einbettung der Heizleitung 18 durch das elastische Ausgleichselement stattfindet und somit Verwerfungen und insbesondere die sog. Klankenbildungen vermieden werden.

Die Ausgleichselemente können bestehen aus geeigneten hochwärmebeständigen Fäden, Formteilen oder Bändern aus Elastomeren mit bestimmten Anteilen aus Mineralfasern oder anderen Textilwerkstoffen als Einlage.

Es hat sich gezeigt, daß die bisher bekannten Nachteile der Parallel-Heizbänder damit wirkungsvoll beseitigt werden.

## Patentansprüche

1. Parallel-Heizband, bestehend aus zwei parallelen isolierten Anschlußleitern (11, 12), deren Isolierung in bestimmten Abständen und Abschnitten stellenweise entfernt ist und die insgesamt von einer wendelförmig aufgebrachten Widerstandleitung (18) umgeben sind. wobei diese Anordnung insgesamt von einer Außenisolierung (20) umhüllt ist, dadurch gekennzeichnet, daß in den sich zwischen den beiden Anschlußleitern (11, 12) ergebenden längsverlaufenden Einschnitten (17) und innerhalb der Außenisolierung (20) jeweils ein den Hohlraum der Einschnitte (17) im wesentlichen ausfüllendes und im Zwickel gehaltenes mechanisches Ausgleichselement (15, 16) angeordnet ist, das zwischen den unterschiedlichen temperaturbedingten Ausdehungen vermittelt und eine gute Einbettung der Widerstandsleitung (18) gewährleistet.

2. Parallel-Heizband gemäß Anspruch 1, dadurch gekennzeichnet, daß es sich bei dem Ausgleichselement um eine elastische Schicht (15) handelt.

3. Parallel-Heizband gemäß Anspruch 1, dadurch gekennzeichnet, daß es sich bei dem Ausgleichselement um ein elastisches Band handelt.

4. Parallel-Heizband gemäß Anspruch 1, dadurch gekennzeichnet, daß es sich bei dem Ausgleichselement um einen elastischen Faden (16) geeigneten Durchmessers handelt.

5. Parallel-Heizband nach einem der Ansprüche 1 bis 4, dadurch gekennzeichnet, daß das Ausgleichselement (15, 16) zwischen der Isolierung (13, 14) der Anschlußleitungen (11 bzw. 12) und der Widerstandsleitung (18) angeordnet ist.

6. Parallel-Heizleitung nach einem der Ansprüche 1 bis 4, dadurch gekennzeichnet, daß das Ausgleichselement (15, 16) zwischen der Widerstandleitung (18) und der gemeinsamen Außenisolierung (20) angeordnet ist.

7. Parallel-Heizband nach einem der Ansprüche 1 bis 6, dadurch gekennzeichnet, daß das Ausgleichselement (15, 16) aus elastischem, wärmebeständigem Elastomer oder Thermoplast besteht.

8. Parallel-Heizband nach Anspruch 7, dadurch gekennzeichnet, daß das Ausgleichselement (15, 16) aus elastischem, wärmebeständigem Elastomer oder Thermoplast in Form gemeinsamer Umhüllung der vorwiegend mit Fluorkunststoffen isolierten Leitungen besteht.

9. Parallel-Heizband, nach einem der Ansprüche 1 bis 7, dadurch gekennzeichnet, daß das Ausgleichselement (15, 16) zusätzlich aus Anteilen wärmebeständiger Mineralfasern und/oder Textilfäden in Form von Rundschnüren, Bändern oder Profilen besteht.

10. Parallel-Heizband nach Anspruch 9, dadurch gekennzeichnet, daß die Mineralfasern und/oder Textilfäden mit elastischem, wärmebeständigem Elastomer oder Thermoplast umgeben sind.

## Claims

1. Parallel strip heater consisting of two parallel, insulated leads (11, 12), the insulation of which is removed in places at certain intervals and segments and which are surrounded jointly by a resistance conductor (18) applied in the manner of a coil, wherein this entire arrangement is encased by an outer insulation (20), characterised thereby that arranged within the outer insulation (20) and in the longitudinally extending grooves (17) resulting between the two leads (11, 12) is a mechanical compensating element (15, 16) which each time substantially fills out the hollow space of the grooves (17) and is held in the wedge and which acts as interchange between the different expansions due to temperature and ensures a good embedding of the resistance conductor (18).

2. Parallel strip heater according to claim 1, characterised thereby that a resilient layer (15) is concerned as the compensating element.

3. Parallel strip heater according to claim 1, characterised thereby that a resilient band is concerned as the compensating element.

4. Parallel strip heater according to claim 1, characterised thereby that a resilient filament (16) of appropriate diameter is concerned as compensating element.

5. Parallel strip heater according to one of claims 1 to 4, characterised thereby that the compensating element (15, 16) is arranged between the insulation (13, 14) of the leads (11, 12 respectively) and the resistance conductor (18).

6. Parallel strip heater according to one of claims 1 to 4, characterised thereby that the compensating element (15, 16) is arranged between the resistance conductor (18) and the common outer insulation (20).

7. Parallel strip heater according to one of claims 1 to 6, characterised thereby that the compensating element (15, 16) consists of a resilient heat-resistant elastomer or thermoplastic material.

8. Parallel strip heater according to claim 7, characterised thereby that the compensating element (15, 16) consists of an elastic heat-resistant elastomer or thermoplastic material in the form of a common casing of the leads predominantly insulated with fluoro-plastics.

9. Parallel strip heater according to one of claims 1 to 7, characterised thereby that the compensating element (15, 16) additionally consists of components of heat-resistant mineral fibres and/or textile fibres in the form of circular cords, bands or profiles.

10. Parallel strip heater according to claim 9, characterised thereby that the mineral fibres and/or textile fibres are surrounded by resilient heat-resistant elastomer or thermoplastic material.

## Revendications

1. Ruban de chauffe parallèle composé de deux conducteurs (11), (12) parallèles, isolés, dont l'isolation est enlevée partiellement à des emplacements séparés d'une distance déterminée l'un de l'autre et qui sont entourés d'un conducteur résistant (18) disposé en spirale, ce dispositif étant enveloppé d'une isolation exétrieure (20) *caractérisé par* un élément de compensation mécanique (15), (16) qui est disposé dans le creux longitudinal formé entre les conducteurs (11), (12) et à l'intérieur de l'isolation extérieure (20), qui remplit sensiblement ledit creux où il est maintenu comme une cale, qui constitue une compensation entre les dilatation provenant des différences de température et qui assure au conducteur résistant (18) un bon logement.

2. Ruban de chauffe parallèle selon la revendication 1 *caractérisé en ce que* l'élément de compensation (15) est une couche en matériau élastique.

3. Ruban de chauffe parallèle selon la revendication 1 *caractérisé en ce que* l'élément de compensation est un ruban en matériau élastique.

4. Ruban de chauffe parallèle selon la revendication 1 *caractérisé en ce que* l'élément de compensation (16) est un fil en matériau élastique d'un diamètre adapté.

5. Ruban de chauffe parallèle selon l'une des revendications 1 à 4 *caractérisé en ce que* l'élément de compensation (15), (16) est disposé entre l'isolation (13), (14) des conducteurs (11), (12) et le conducteur résistant (18).

6. Ruban de chauffe parallèle selon l'une des revendications 1 à 4 *caractérisé en ce que* l'élément de compensation (15), (16) est disposé entre le conducteur résistant (18) et l'isolation extérieue commune (20).

7. Ruban de chauffe parallèle selon l'une des revendications 1 à 6 *caractérisé en ce que* l'élément de compensation (15), (16) est en élastomère ou en matière thermoplastique élastique et thermostable.

8. Ruban de chauffe parallèle selon la revendication 7 *caractérisé en ce que* l'élément de compensation (15), (16) en élastomère ou en matière thermoplastique élastique et thermostable constitue une enveloppe commune aux deux conducteurs qui sont isolés de préférence par une résine fluorée.

9. Ruban de chauffe parallèle selon l'une des revendications 1 à 7 *caractérisé en ce que* l'élément de compensation (15), (16) comporte des garnitures en fibres minérales et/ou textiles thermostables sous forme de ganses, bandes ou préformés.

10. Ruban de chauffe parallèle selon la revendication 9 *caractérisé en ce que* les fibres minérales et/ou textiles sont entourées d'élastomère ou de matière thermoplastique élastique et thermostable.
